# EUROPÄISCHE PATENTSCHRIFT

(11) **EP 2 234 530 B1**
(45) Veröffentlichungstag und Bekanntmachung des Hinweises auf die Patenterteilung: **20.03.2019**
(21) Anmeldenummer: 09706051.1
(22) Anmeldetag: 14.01.2009
(51) Int. Cl.: A47K 5/12, A47K 10/24, G09B 19/00, G09F 27/00, A47K 10/38

(54) **GEHÄUSE ODER GEHÄUSETEIL FÜR HYGIENEARTIKELSPENDER**
HOUSING OR HOUSING PART FOR SANITARY PRODUCT DISPENSER
BOÎTIER OU ÉLÉMENT DE BOÎTIER POUR DISTRIBUTEUR D'ARTICLE HYGIÉNIQUE

(30) Priorität: 30.01.2008 CH 137082008
(43) Veröffentlichungstag der Anmeldung: 06.10.2010
(73) Patentinhaber: CWS-boco International GmbH, 47119 Duisburg (DE)
(72) Erfinder: STUDER, Hans-Jörg, CH-8335 Hittnau (CH)
(74) Vertreter: Lusuardi, Werther
(86) Internationale Anmeldenummer: PCT/CH2009/000017
(87) Internationale Veröffentlichungsnummer: WO 2009/094790

(56) Entgegenhaltungen:
- EP-A- 1 219 202
- DE-A1-102004 018 033
- DE-U1-202005 008 934
- US-A1- 2007 119 858
- US-A1- 2008 019 489
- US-B1- 6 375 038

## Beschreibung

Die Erfindung bezieht sich auf ein Gehäuse oder Gehäuseteil für einen an einer Wand befestigbaren Hygieneartikelspender gemäss dem Oberbegriff des Patentanspruchs 1. Die in Waschräumen in der Sanitär- und Hygienebranche verwendeten Hygieneartikelspender umfassen im wesentlichen Stoffhandtuch-Spender, Rollenpapier-Spender, Seifenschaumspender, Toilettenpapier-Spender und 2. Duftspender, wie zum Beispiel in US 6,375,038 B1.

Der Erfindung liegt die Aufgabe zugrunde, ein Gehäuse oder Gehäuseteil für einen Hygieneartikelspender zur Verfügung zu stellen, welches mechanische oder elektrische Störungen des im Hohlraum der Haube befindenden Hygieneartikelspenders erfasst und anzeigt.

Die Erfindung löst die gestellte Aufgabe mit einem Gehäuse oder Gehäuseteil für einen Hygieneartikelspender, welcher die Merkmale des Anspruchs 1 aufweist.

Die durch die Erfindung erreichten Vorteile sind im wesentlichen darin zu sehen, dass dank des erfindungsgemässen Gehäuseteils für einen Hygieneartikelspender:
- der Bildschirm nur in Anwesenheit eines Benützers eingeschaltet ist;
- am Bildschirm Werbung mittels Standbild oder Video angezeigt werden kann;
- am Bildschirm Bedienungsanleitungen für einen Benützer angezeigt werden können.

Die Anwesenheit eines Benutzers kann mittels der Sonde am Gehäuse festgestellt werden, wobei die Sonde vorzugsweise als passiver Infra-rot Sensor ausgebildet ist. Andere Möglichkeiten für die funktionelle Ausgestaltung der Sonde sind:
- Ultraschall; oder
- Radar; oder
- Empfang von Funksignalen von einem externen Schalter, welcher beispielsweise an der Türe des Waschraums montiert ist und bei einer Öffnung der Türe Funksignale abgibt, welche von der Sonde am Gehäuseteil empfangen werden und daraufhin von der Sonde die zum Einschalten des Bildschirm notwendigen Signale an den Mikroprozessor abgegeben werden.

Vorzugsweise wird der Bildschirm eingeschaltet, wenn sich ein Benutzer in einem Abstand von weniger als 4 - 6 m von der Sonde befindet. Der Kegelwinkel des die elektromagnetischen oder akustischen Wellen umhüllenden Hüllkegels, innerhalb welchem der Empfang der Sonde gewährleistet ist, beträgt vorzugsweise 100° - 180°, typischerweise 150°.

Weitere vorteilhafte Ausgestaltungen der Erfindung können wie folgt kommentiert werden:
Erfindungsgemäß ist das Gehäuse oder Gehäuseteil als Haube ausgebildet und umfasst zusätzlich mindestens eine im Innern der Haube angeordnete Messsonde. Die im Innern der Haube angeordnete Messsonde kann vorzugsweise das Erfassen einer Quantität eines Hygieneartikels ermöglichen und für die folgenden Anzeigen am Bildschirm geeignet sein:
- Füllstand eines Flüssigkeitsbehälters (z.B. Seifenlösung);
- Hygieneartikelspender ist vollumfänglich betriebsbereit (alles i.O.);
- Hygieneartikel im Spender ist fast aufgebraucht (z.B. bald kein Stoffhandtuch mehr verfügbar); und
- Hygieneartikel im Spender ist aufgebraucht.

Die Messsonde kann als mechanischer Sensor, als Infrarot- oder akustischer Sensor ausgebildet sein.

Erfindungsgemäß übermittelt die mindestens eine Messsonde Signale an den Mikroprozessor, und der Mikroprozessor ist derart programmiert, dass aus den von der Messsonde übermittelten Signalen eine mechanische oder elektrische Störung eines sich im Hohlraum der Haube befindenden Hygieneartikelspenders erfasst werden können und am Bildschirm Instruktionen an den Benützer oder das Wartungspersonal zur Beseitigung der Störung angezeigt werden können. Durch diese Ausgestaltung sind die folgenden Vorteile erreichbar:
- ein nicht korrekt geführtes oder verrutschtes Stoffhandtuch kann beispielsweise mittels einer Lichtschranke in die korrekte Position gebracht werden;
- einfache Betriebsstörungen (z.B. ein verklemmtes Stoffhandtuch) können durch den Benützer selbst behoben werden; und
- Anzeige eines Motordefektes oder Sensordefektes zur schnellen Behebung durch das Wartungspersonal, ohne weitere notwendige Fehlersuche.

In einer weiteren Ausführungsform ist der Bildschirm berührungsempfindlich ausgestaltet. Vorzugsweise ist am Bildschirm mittels des Mikroprozessors symbolisch mindestens eine Taste oder ein Tastenfeld anzeigbar. Damit sind die folgenden Vorteile erreichbar:
- Programmiertasten für eine in einem Datenspeicher gespeicherte Ablaufsteuerung;
- Einstellen und Rückstellen von gewählten und gespeicherten Werten oder vorprogrammierten Funktionen;
- Wahltasten zur Auswahl aus vorprogrammierten Abläufen (Funktionen); und/oder
- Auswahl eines Reinigungsprogrammes.

In wiederum einer anderen Ausführungsform umfasst das Gehäuseteil einen Lautsprecher, welcher gleichzeitig mit dem Bildschirm eingeschaltet wird und vorzugsweise mit dem Mikroprozessor und/oder mit einem Radioempfangsgerät verbunden ist. Damit können folgende Vorteile erreicht werden:
- Abspielen von in einem Datenspeicher oder auf einem Tonträger gespeicherte Musik; oder
- Verbale Anleitungen an den Benützer oder das Wartungspersonal.

In einer weiteren Ausführungsform umfasst das Gehäuseteil Verriegelungsmittel, so dass es vom Benutzer nicht vom Hygieneartikelspender entfernt oder letzterer geöffnet werden kann. Die Verriegelungsmittel können beispielsweise ein Schloss umfassen.

In einer anderen Ausführungsform ist das Gehäuseteil transversal zur Frontseite an einem Hygieneartikelspender einschnappbar.

Die Erfindung und Weiterbildungen der Erfindung werden im Folgenden anhand der teilweise schematischen Darstellungen mehrerer Ausführungsbeispiele noch näher erläutert.

Es zeigt:
Fig. 1 eine perspektivische Ansicht einer Ausführungsform des erfindungsgemässen Gehäuseteils für einen als Stoffhandtuchspender ausgestalteten Hygieneartikelspender.

Die in der Fig. 1 dargestellte Ausführungsform zeigt ein Gehäuseteil 2 für einen an einer Wand befestigbaren Hygieneartikelspender, wobei das Gehäuseteil 2 eine Frontseite 3 mit einem Bildschirm 4 umfasst. Der Hygieneartikelspender (nicht gezeichnet) kann als handelsüblicher Stoffhandtuchspender ausgebildet sein. Ferner ist am Gehäuseteil 2 ein Mikroprozessor 10 und eine Sonde 15 angebracht, welche elektromagnetische oder akustische Wellen in Richtung ausserhalb des Gehäuseteils 2 senden kann und/oder von aussen empfangen kann und aufgrund der gesendeten und/oder empfangenen elektromagnetischen oder akustischen Wellen Signale an den Mikroprozessor 10 übermittelt. Das Gehäuseteil 2 umrahmt einen Hohlraum 12, in welchem ein Hygieneartikelspender unterbringbar ist, und hat eine mit einer Öffnung 6 ausgebildete Unterseite 5, durch welche das Stoffhandtuch 9 schlaufenförmig durchgeführt wird.

Der Mikroprozessor 10 ist derart programmiert, um aus den von der Sonde 15 an den Mikroprozessor 10 übermittelten Signalen die Anwesenheit eines Benutzers in der Nähe des Gehäuseteils 2 zu ermitteln und in der Folge den Bildschirm 4 einzuschalten.

Das Gehäuseteil 2 ist lösbar am Hygieneartikelspender befestigt und umfasst als Verriegelungsmittel ein Schloss 17, so dass es vom Benutzer nicht vom Hygieneartikelspender entfernt oder letzterer geöffnet werden kann.

Eine am Gehäuseteil 2 angeordnete und beispielsweise als Lichtschranke ausgebildete Messsonde 7 übermittelt Signale an den entsprechend programmierten Mikroprozessor 10, so dass aus den von der Messsonde 7 übermittelten Signalen eine mechanische oder elektrische Störung eines sich im Hohlraum 12 befindenden Antriebsaggregates für das Stoffhandtuch 9 zu erfassen und am Bildschirm 4 Instruktionen an den Benützer oder das Wartungspersonal zur Beseitigung der Betriebsstörung anzuzeigen.

Der Bildschirm 4 ist berührungsempfindlich ausgestaltet, wobei am Bildschirm 4 mittels des Mikroprozessors 10 symbolisch mindestens eine Taste oder ein Tastenfeld anzeigbar ist. Zudem ist am Gehäuseteil 2 ein Lautsprecher 16 angebracht, welcher zusammen mit dem Bildschirm 4 eingeschaltet wird und beispielsweise zum Abspielen von Musik geeignet ist.

## Patentansprüche

1. Gehäuse oder Gehäuseteil (2) für einen an einer Wand befestigbaren Hygieneartikelspender umfassend
A) eine Frontseite (3) mit einem Bildschirm (4); wobei
B) das Gehäuse oder Gehäuseteil (2) lösbar an einem Hygieneartikelspender befestigbar ist; und
C) einen Mikroprozessor (10), wobei
D) das Gehäuse oder Gehäuseteil (2) eine Sonde (15) umfasst, welche elektromagnetische oder akustische Wellen in Richtung ausserhalb des Gehäuses oder Gehäuseteils (2) senden kann und/oder von aussen empfangen kann und aufgrund der gesendeten und/oder empfangenen elektromagnetischen oder akustischen Wellen Signale an den Mikroprozessor (10) übermittelt;
E) der Mikroprozessor (10) derart programmiert ist, um aus den von der Sonde (15) an den Mikroprozessor (10) übermittelten Signalen die Anwesenheit eines Benutzers in der Nähe des Gehäuses oder Gehäuseteils (2) zu ermitteln und in der Folge den Bildschirm (4) einzuschalten;
F) das Gehäuse oder Gehäuseteil (2) zusätzlich mindestens eine Messsonde (7) zur Erfassung einer mechanischen oder elektrischen Störung eines mit dem Gehäuse oder Gehäuseteil (2) verbundenen Hygieneartikelspenders umfasst, welche Signale an den Mikroprozessor (10) übermittelt, und dass der Mikroprozessor (10) derart programmiert ist, um aus den von der Messsonde (7) übermittelten Signalen eine mechanische oder elektrische Störung eines mit dem Gehäuse oder Gehäuseteil (2) verbundenen Hygieneartikelspenders zu erfassen und am Bildschirm (4) Information und/oder Instruktionen an den Benützer oder das Wartungspersonal zur Beseitigung der Störung anzuzeigen; wobei G) das Gehäuse oder Gehäuseteil (2) als Haube (1) ausgebildet ist und die Messsonde (7) im Innern der Haube (1) angeordnet ist,
**dadurch gekennzeichnet, dass** der Mikroprozessor (10) und die zusätzliche Messsonde (7) am Gehäuse oder Gehäuseteil (2) angeordnet sind.

2. Gehäuse oder Gehäuseteil (2) nach Anspruch 1, **dadurch gekennzeichnet, dass** der Bildschirm (4) berührungsempfindlich ausgestaltet ist.

3. Gehäuse oder Gehäuseteil (2) nach Anspruch 2, **dadurch gekennzeichnet, dass** am Bildschirm (4) mittels des Mikroprozessors (10) symbolisch mindestens eine Taste oder ein Tastenfeld anzeigbar ist.

4. Gehäuse oder Gehäuseteil (2) nach einem der Ansprüche 1 bis 3, **dadurch gekennzeichnet, dass** das Gehäuse oder Gehäuseteil (2) einen Lautsprecher (16) umfasst, welcher gleichzeitig mit dem Bildschirm (4) eingeschaltet wird und vorzugsweise mit dem Mikroprozessor (10) und/oder mit einem Radioempfangsgerät verbunden ist.

5. Gehäuse oder Gehäuseteil (2) nach einem der Ansprüche 1 bis 4, **dadurch gekennzeichnet, dass** das Gehäuse oder Gehäuseteil (2) Verriegelungsmittel umfasst, so dass es vom Benutzer nicht vom Hygieneartikelspender entfernt oder letzterer geöffnet werden kann.

6. Gehäuse oder Gehäuseteil (2) nach einem der Ansprüche 1 bis 5, **dadurch gekennzeichnet, dass** der Bildschirm (4) durch den Mikroprozessor (10) eingeschaltet wird, wenn sich ein Benutzer der Sonde (15) um weniger als 6 m, vorzugsweise weniger als 4 m nähert.

## Claims

1. A housing or housing part (2) for a sanitary product dispenser fastenable on a wall, comprising
A) a front side (3) having a display screen (4); wherein
B) the housing or housing part (2) is detachably fastenable on a sanitary product dispenser; and
C) a microprocessor (10), wherein
D) the housing or housing part (2) comprises a probe (15), which can emit electromagnetic or acoustic waves in the direction outside the housing or housing part (2) and/or can receive them from the outside and transmits signals to the microprocessor (10) as a result of the transmitted and/or received electromagnetic or acoustic waves;
E) the microprocessor (10) is programmed so as to ascertain the presence of a user in the vicinity of the housing or housing part (2) from the signals transmitted from the probe (15) to the microprocessor (10) and as a result to switch on the display screen (4);
F) the housing or housing part (2) additionally comprises at least one measuring probe (7) for detecting a mechanical or electrical malfunction of a sanitary product dispenser connected to the housing or housing part (2), which probe transmits signals to the microprocessor (10), and the microprocessor (10) is programmed so as to detect a mechanical or electrical malfunction of a sanitary product dispenser connected to the housing or housing part (2) from the signals transmitted from the measuring probe (7) and to display information and/or instructions on the display screen (4) to the user or the maintenance personnel to remedy the malfunction; wherein
G) the housing or housing part (2) is formed as a hood (1) and the measuring probe (7) is arranged in the interior of the hood (1),
**characterized in that** the microprocessor (10) and the additional measuring probe (7) are arranged on the housing or housing part (2).

2. The housing or housing part (2) as claimed in claim 1, **characterized in that** the display screen (4) is designed as touch-sensitive.

3. The housing or housing part (2) as claimed in claim 2, **characterized in that** at least one button or a keypad can be symbolically displayed on the display screen (4) by means of the microprocessor (10).

4. The housing or housing part (2) as claimed in any one of claims 1 to 3, **characterized in that** the housing or housing part (2) comprises a loudspeaker (16), which is switched on simultaneously with the display screen (4) and is preferably connected to the microprocessor (10) and/or to a radio receiving device.

5. The housing or housing part (2) as claimed in any one of claims 1 to 4, **characterized in that** the housing or housing part (2) comprises locking means, and therefore it cannot be removed by the user from the sanitary product dispenser nor can the latter be opened.

6. The housing or housing part (2) as claimed in any one of claims 1 to 5, **characterized in that** the display screen (4) is switched on by the microprocessor (10) when a user approaches the probe (15) to less than 6 m, preferably less than 4 m.

## Revendications

1. Boîtier ou partie de boîtier (2) destiné à un distributeur d'articles hygiénique pouvant être fixé à un mur, comprenant
A) un côté avant (3) pourvu d'un écran (4) ;
B) le boîtier ou la partie de boîtier (2) pouvant être fixé de manière amovible à un distributeur d'articles hygiéniques ; et
C) un microprocesseur (10),
D) le boîtier ou la partie de boîtier (2) comprenant une sonde (15) qui peut émettre vers l'extérieur du boîtier ou de la partie de boîtier (2), et/ou qui peut recevoir de l'extérieur, des ondes électromagnétiques ou acoustiques et qui transmet des signaux au microprocesseur (10) en raison des ondes électromagnétiques ou acoustiques émises et/ou reçues ;
E) le microprocesseur (10) étant programmé pour déterminer la présence d'un utilisateur à proximité du boîtier ou de la partie de boîtier (2) à partir des signaux transmis par la sonde (15) au microprocesseur (10) puis pour activer l'écran (4) ;
F) le boîtier ou la partie boîtier (2) comprenant en outre au moins une sonde de mesure (7) destinée à détecter un dérangement mécanique ou électrique d'un distributeur d'articles hygiéniques relié au boîtier ou à la partie boîtier (2), laquelle sonde transmet des signaux au microprocesseur (10), et le microprocesseur (10) étant programmé pour détecter un dérangement mécanique ou électrique d'un distributeur d'articles hygiéniques, relié au boîtier ou à la partie de boîtier (2), à partir des signaux transmis par la sonde (7) et pour afficher sur l'écran (4) des informations et/ou des instructions destinées à l'utilisateur ou au personnel d'entretien afin de supprimer le dérangement ;
G) le boîtier ou la partie de boîtier (2) étant conçu comme un capot (1) et la sonde de mesure (7) étant disposée à l'intérieur du capot (1),
**caractérisé en ce que** le microprocesseur (10) et la sonde de mesure supplémentaire (7) sont disposés au niveau du boîtier ou de la partie de boîtier (2).

2. Boîtier ou partie de boîtier (2) selon la revendication 1, **caractérisé en ce que** l'écran (4) est conçu pour être tactile.

3. Boîtier ou partie de boîtier (2) selon la revendication 2, **caractérisé en ce qu'**au moins une touche ou un clavier peut être affiché symboliquement sur l'écran (4) au moyen du microprocesseur (10).

4. Boîtier ou partie de boîtier (2) selon l'une des revendications 1 à 3, **caractérisé en ce que** le boîtier ou la partie de boîtier (2) comprend un haut-parleur (16) qui est activé en même temps que l'écran (4) et qui est de préférence relié au microprocesseur (10) et/ou à un récepteur radioélectrique.

5. Boîtier ou partie de boîtier (2) selon l'une des revendications 1 à 4, **caractérisé en ce que** le boîtier ou la partie de boîtier (2) comprend des moyens de verrouillage de sorte que l'utilisateur ne puisse pas enlever le distributeur d'articles hygiéniques ou l'ouvrir.

6. Boîtier ou partie de boîtier (2) selon l'une des revendications 1 à 5, **caractérisé en ce que** l'écran (4) est activé par le microprocesseur (10) lorsqu'un utilisateur s'approche à moins de 6 m, de préférence à moins de 4 m, de la sonde (15).
